# EUROPÄISCHE PATENTSCHRIFT

(11) **EP 3 001 825 B1**
(45) Veröffentlichungstag und Bekanntmachung des Hinweises auf die Patenterteilung: **27.02.2019**
(21) Anmeldenummer: 14756044.5
(22) Anmeldetag: 27.08.2014
(51) Int. Cl.: B26D 7/26, B26D 5/00

(54) **VERFAHREN ZUM ERMITTELN EINER AXIALEN REFERENZSTELLUNG EINES ROTIERENDEN SCHNEIDMESSERS**
METHOD FOR FINDING THE AXIAL REFERENCE POSITION OF A ROTATING CUTTING KNIFE
METHODE POUR TROUVER LA POSITION DE REFERENCE AXIALE D'UN COUTEAU ROTATIF

(30) Priorität: 11.09.2013 DE 102013218158
(43) Veröffentlichungstag der Anmeldung: 06.04.2016
(73) Patentinhaber: Weber Maschinenbau GmbH Breidenbach, 35236 Breidenbach (DE)
(72) Erfinder: YOKARIBAS, Volkan, 35236 Breidenbach (DE); KUHMICHEL, Christoph, 57334 Bad Laasphe (DE)
(74) Vertreter: Manitz Finsterwald Patentanwälte PartmbB
(86) Internationale Anmeldenummer: PCT/EP2014/068150
(87) Internationale Veröffentlichungsnummer: WO 2015/036240

(56) Entgegenhaltungen:
- WO-A1-2011/154163
- DE-A1- 10 143 508
- DE-A1-102004 033 568
- DE-A1-102009 011 860

## Beschreibung

Die Erfindung betrifft ein Verfahren zum Ermitteln einer axialen Referenzstellung eines sich im Aufschneidebetrieb rotierend und/oder planetarisch umlaufend bewegenden Schneidmessers an einer Vorrichtung zum Aufschneiden von Lebensmittelprodukten, insbesondere an einem Hochleistungs-Slicer, wobei das Schneidmesser an einem Messerkopf angebracht ist, mittels welchem das Schneidmesser bewegbar ist.

Ferner betrifft die Erfindung ein Verfahren zum Positionieren eines derartigen Schneidmessers bezüglich einer Schneidkante der Aufschneidevorrichtung, insbesondere zum Einstellen des Schneidspalts zwischen dem Schneidmesser und der Schneidkante.

Des Weiteren betrifft die Erfindung Vorrichtungen zum Aufschneiden von Lebensmittelprodukten, insbesondere Hochleistungs-Slicer.

Der Ermittlung einer axialen Referenzstellung des Schneidmessers kommt in der Praxis eine große Bedeutung zu, und zwar insbesondere dann, wenn Lebensmittelprodukte wie z.B. Wurst, Schinken oder Käse mittels so genannter Slicer mit hoher Geschwindigkeit, d.h. mehreren Hundert bis einigen Tausend Scheiben pro Minute, und dabei mit hoher Schneidqualität aufgeschnitten werden.

Besonders wichtig ist eine möglichst genaue Kenntnis der axialen Position des Schneidmessers bei der Einstellung des sogenannten Schneidspalts, bei dem es sich um den axialen Abstand zwischen der durch die Schneide des Messers definierten Messer- oder Schneidebene einerseits und derjenigen Ebene andererseits handelt, die durch die Schneidkante definiert wird. Eine exakte Einstellung des Schneidspalts ist vor allem zur Erzielung einer hohen Ablage- und Schneidqualität von außerordentlicher Wichtigkeit. Der Schneidspalt muss so präzise wie möglich und mit einer möglichst hohen Wiederholgenauigkeit einstellbar sein.

Unabhängig davon ist eine Detektion einer axialen Referenzstellung des Messers in verschiedenen Betriebszuständen eines Slicers erforderlich, und zwar insbesondere beim Start des Slicers, bei einem Wechsel des Schneidmessers und/oder der Schneidkante, bei einer Änderung der Drehzahl des Schneidmessers, bei einer Änderung der Schneidposition des Schneidmessers und auch während des laufenden Betriebs, um insbesondere die aktuelle Größe des jeweils eingestellten Schneidspalts überprüfen zu können.

Aus dem Stand der Technik sind zahlreiche Methoden zur Ermittlung einer axialen Referenzstellung eines Schneidmessers einer Aufschneidevorrichtung bzw. zur Schneidspalteinstellung bekannt.

So ist es beispielsweise bekannt, die Größe des Schneidspaltes selbst zu messen oder den Stromanstieg in einem elektrischen Axialantrieb bei Berührung der Schneidkante durch das Schneidmesser zu detektieren. Des Weiteren ist es bekannt, in die Schneidkante einen Schwingungssensor zu integrieren, um Schwingungen der Schneidkante bei Berührung durch das Schneidmesser zu detektieren. Der Einsatz eines derartigen Schwingungssensors in der Schneidkante führt zu guten Ergebnissen, ist aber hinsichtlich Aufbau und Betrieb aufwändig.

Die Druckschrift DE 101 43 508 A1 offenbart ein Verfahren zur Schneidspalteinstellung, bei dem ein tatsächlicher Abstand zwischen einem Schneidemesser und einer Schneidkante ermittelt wird und anschließend durch eine elektrische Verstellvorrichtung unter Berücksichtigung des tatsächlichen Abstands ein gewünschter Abstand zwischen dem Schneidemesser und der Schneidkante eingestellt wird. Der tatsächliche Abstand wird entweder durch Sensoren berührungslos ermittelt oder durch einen Stromanstieg in der elektrischen Verstellvorrichtung detektiert, der beim Berühren von Schneidemesser und Schneidkante auftritt.

In der Druckschrift DE 10 2010 034 360 A1 ist ein Verfahren zur Schneidspalteinstellung offenbart, bei dem ein tatsächlicher Abstand zwischen einem Schneidemesser und einer Schneidkante ermittelt wird, indem das Schneidemesser durch eine Verstellvorrichtung bewegt wird, bis eine Berührung des Schneidemessers mit der Schneidkante stattfindet. Diese Berührung wird entweder durch eine Spannungsänderung an der Verstellvorrichtung oder durch einen Schleppfehler bei der Verstellvorrichtung oder durch einen Schleppfehler bei der Antriebsvorrichtung des Schneidemessers detektiert.

Die Druckschrift DE 10 2008 019 776 A1 offenbart ein Verfahren zur Schneidspalteinstellung, bei dem ein Schwingungssensor zur Ermittlung des Abstands zwischen einem Schneidemesser und einer Schneidkante verwendet wird. Wenn sich das Schneidemesser und die Schneidkante berühren oder fast berühren, verändern sich die vom Sensor erfassten Schwingungen; daraus kann der Abstand zwischen Schneidemesser und Schneidkante ermittelt werden.

In der Druckschrift DE 103 59 149 A1 ist ein Verfahren zur Schneidspalteinstellung offenbart, bei dem ein Justieranschlag in eine Justierstellung bewegt wird und anschließend ein Schneidmesser axial verfahren wird, bis es den Justieranschlag berührt. Die Berührung wird durch einen Berührungssensor am Justieranschlag erfasst.

Die Druckschrift DE 10 2009 011 860 A1 offenbart ein Verfahren zur Schneidspalteinstellung bei rotierendem Messer, bei dem von dem rotierenden Messer erzeugte Schwingungen erfasst und eine Verstelleinrichtung in Abhängigkeit von den erfassten Schwingungen gesteuert wird, um einen Schneidspalt möglichst exakt einzustellen.

In der Druckschrift DE 100 37 709 A1 ist eine Schneidvorrichtung mit einem Rotationsschneidmesser und einem Gegenmesser offenbart, wobei ein Schneidspalt zwischen diesen mit Hilfe einer Überwachungseinrichtung überwacht wird, die mit der Schneide jedes der beiden Messer elektrisch verbunden ist und einen Gleich- oder Wechselstromwiderstand dazwischen überwacht. Wenn der Gleichstromwiderstand bzw. der Blindanteil des Wechselstromwiderstands einen Schwellenwert unterschreitet, liegt eine Berührung der Schneiden vor.

Aufgabe der Erfindung ist es, eine in konstruktiver Hinsicht einfache und kostengünstige Möglichkeit zur präzisen und zuverlässigen Ermittlung der axialen Referenzstellung sowie zur Positionierung eines Schneidmessers einer Aufschneidevorrichtung für Lebensmittelprodukte zu schaffen, so dass insbesondere die Einstellung des Schneidspalts zwischen dem Schneidmesser und einer Schneidkante der Aufschneidevorrichtung mit einer möglichst hohen Genauigkeit durchgeführt werden kann.

Die Lösung dieser Aufgabe erfolgt durch ein Verfahren mit den Merkmalen des Anspruchs 1. Das erfindungsgemäße Verfahren umfasst die Schritte, dass das entweder nicht rotierende oder mit einer bestimmten Drehzahl rotierende Schneidmesser und eine Schneidkante mittels eines Axialantriebs zumindest im Wesentlichen axial relativ zueinander aufeinander zu gefahren werden, dass während der Axialfahrt der Messerkopf überwacht wird, und dass eine ein vorgebbares Maß übersteigende Änderung eines Zustands des Messerkopfes als eine Berührung der Schneidkante durch das Schneidmesser und als Erreichen der Referenzstellung gewertet wird. Der Messerkopf umfasst wenigstens ein Lager für das Schneidmesser, wobei bei der Überwachung eine aufgrund der Lagerluft oder des Lagerspiels des Lagers mögliche Bewegung erkannt wird.

Wenn im Folgenden auf den Messerkopf Bezug genommen wird, dann ist hierunter auch das Schneidmesser selbst zu verstehen, d.h. wenn z.B. von einer Überwachung des Messerkopfes oder einer Bewegung des Messerkopfes bzw. zumindest eines Teils oder Bereiches des Messerkopfes die Rede ist, dann ist hierunter auch eine Überwachung bzw. Bewegung des Schneidmessers bzw. eines Teils oder Bereiches des Schneidmessers zu verstehen.

Somit ist unter einer Änderung eines Zustands des Messerkopfes auch eine Zustandsänderung des Schneidmessers selbst zu verstehen, beispielsweise eine Verformung des Schneidmessers.

Die Erfindung beruht auf der Erkenntnis, dass der Kontakt zwischen Schneidmesser und Schneidkante, gewissermaßen also der "Zusammenstoß" von Schneidmesser und Schneidkante am Ende der Axialfahrt, Auswirkungen auf den das Schneidmesser tragenden Messerkopf, allgemein also Auswirkungen auf eine Halterung oder Lagerung des Schneidmessers, bzw. auf das Schneidmesser selbst hat, und zwar solche Auswirkungen, die reproduzierbar sind und beispielsweise mittels einer geeigneten Sensorik eindeutig nachgewiesen werden können.

Damit bedeutet die Erfindung eine klare Abkehr von aus dem Stand der Technik bekannten Methoden, bei denen z.B. entweder die Größe des Schneidspalts selbst gemessen oder ein Kontakt zwischen Schneidmesser und Schneidkante unter Einbeziehung der Schneidkante detektiert wird, beispielsweise mittels des vorstehend erwähnten, in die Schneidkante integrierten Schwingungssensors.

Erfindungsgemäß wird dagegen der Einfluss der Berührung der Schneidkante durch das Schneidmesser auf dessen zentrale Halterung oder Lagerung, die der Messerkopf darstellt, bzw. auf das Schneidmesser selbst erfasst, was auf einfache und kostengünstige Weise unabhängig von der Schneidkante selbst bzw. von Einflüssen auf die Schneidkante erfolgen kann.

Insbesondere ist erfindungsgemäß vorgesehen, dass bei der Überwachung des Messerkopfes eine Bewegung zumindest eines Teils oder eines Bereichs des Messerkopfes und/oder des Schneidmessers erkannt und hinsichtlich einer Abweichung von einer Ausgangsstellung ausgewertet wird. Hierdurch kann in vorteilhafter Weise die Ermittlung der axialen Referenzstellung des Schneidmessers auf eine vergleichsweise einfach, zuverlässig und kostengünstig durchführbare Weg- bzw. Abstandsmessung reduziert werden, wobei diese Messung vorteilhaft an einer grundsätzlich beliebigen, die jeweiligen baulichen Verhältnisse berücksichtigenden Stelle am Messerkopf bzw. am Schneidmesser durchgeführt werden kann.

Bei der zu erkennenden Bewegung handelt es sich erfindungsgemäß insbesondere um einen Versatz, eine Lageänderung, eine Auslenkung, eine Biegung, eine Verformung und/oder eine Krümmung zumindest eines Teils oder Bereiches des Messerkopfes und/oder des Schneidmessers.

Die Erkennung der Bewegung kann direkt durch eine entsprechende Weg- bzw. Abstandsmessung erfolgen, worauf nachstehend näher eingegangen wird, oder beispielsweise durch eine indirekte Methode, z.B. durch in den Messerkopf integrierte Drucksensoren, die z.B. Druckänderungen in den Wälz- oder Gleitlagern eines das Schneidmesser tragenden Rotors des Messerkopfes messen, die durch einen Versatz oder eine Lageänderung des Rotors verursacht werden, wenn das vom Rotor getragene Schneidmesser am Ende der Axialfahrt die Schneidkante berührt.

Bezogen auf eine zentrale Drehachse des Schneidmessers, um welche das Schneidmesser im Aufschneidebetrieb rotiert bzw. planetarisch umläuft, kann erfindungsgemäß bei der Überwachung des Messerkopfes eine radiale Komponente oder eine axiale Komponente der Bewegung des Messerkopfes bzw. eines Teils oder Bereiches des Messerkopfes und/oder des Schneidmessers erkannt werden.

Als Bezug für die Erkennung einer Bewegung des Messerkopfes bzw. eines Teils oder Bereiches des Messerkopfes und/oder des Schneidmessers ist vorzugsweise ein Festpunkt an einem Schneidkopfgehäuse der Aufschneidevorrichtung vorgesehen.

Die Erfindung beruht auf der Erkenntnis, dass ein in Lagern des Messerkopfes vorhandenes Lagerspiel, das auch als Lagerluft bezeichnet wird, zur Folge hat, dass der Messerkopf bzw. ein Teil oder ein Bereich des Messerkopfes bewegt wird, wenn das Schneidmesser und die Schneidkante am Ende der Axialfahrt gegeneinander stoßen. Erfindungsgemäß wird folglich bei der Überwachung des Messerkopfes eine aufgrund der Lagerluft oder des Lagerspiels des Lagers mögliche Bewegung erkannt. Bei dem Lager handelt es sich insbesondere um ein Drehlager für eine Rotation des Schneidmessers, vorzugsweise um ein Wälzlager, oder um ein Axiallager für eine

Axialbewegung des Schneidmessers, vorzugsweise ein Gleitlager. Das Spiel in der Lagerung des Schneidmessers wird also hierbei ausgenutzt, um den Kontakt zwischen dem Schneidmesser und der Schneidkante zu erkennen.

Ein Vorteil dieser Vorgehensweise besteht darin, dass für die Ermittlung der Referenzstellung des Schneidmessers eine solche Bewegung des Messerkopfes bzw. eines Teils oder eines Bereiches des Messerkopfes und/oder des Schneidmessers ausgenutzt wird, die ohnehin erfolgt, wenn das Schneidmesser und die Schneidkante gegeneinander stoßen.

Bevorzugt handelt es sich bei dem Messerkopf um einen Leerschnittmesserkopf, der bei rotierendem und/oder umlaufendem Schneidmesser eine Axialbewegung des Schneidmessers zur Durchführung von Leerschnitten ermöglicht. Versuche haben gezeigt, dass auch bei einem derartigen Messerkopf Zustandsänderungen detektierbar sind, die aus einer Berührung der Schneidkante durch das Schneidmesser resultieren. Selbst Zustandsänderungen, die auf einem axialen Lagerspiel beruhen, können bei einem derartigen Leerschnittmesserkopf detektiert werden, wenn die aufgrund der Axialfahrt des Messerkopfes stattfindende axiale Bewegung des Messerkopfes berücksichtigt wird, indem z.B. mittels geeigneter Auswertealgorithmen die interessierende axiale Bewegung des Messerkopfes aufgrund des axialen Lagerspiels aus den Messergebnissen herausgefiltert wird.

In einem bevorzugten Ausführungsbeispiel umfasst der Messerkopf einen Rotor, der an einem freien Ende das Schneidmesser trägt und mittels eines Rotationsantriebs der Aufschneidevorrichtung um eine zentrale Drehachse in Rotation versetzbar ist, wobei bei der Überwachung eine Bewegung des Rotors bezüglich eines Festpunktes insbesondere an einem Schneidkopfgehäuse erkannt wird. Die Verwendung des Rotors bzw. dessen Mantelfläche als Referenzfläche für eine durch die Berührung der Schneidkante durch das Schneidmesser verursachte Bewegung hat den Vorteil, dass sich die Messung besonders einfach gestaltet, wenn - wie es in der Praxis häufig der Fall ist - die äußere Mantelfläche des Rotors für eine entsprechend ausgestaltete Sensorik, z.B. einen Abstandssensor, zugänglich ist.

Vorzugsweise erfolgt die Überwachung des Messerkopfes - in axialer Richtung betrachtet - so nahe wie möglich am Schneidmesser, um eine möglichst große Auslenkung bzw. einen möglichst großen Versatz detektieren zu können, der insbesondere dann auftritt, wenn ein radiales Lagerspiel des Messerkopfes zur Lageerfassung ausgenutzt wird.

Insbesondere kann die Überwachung in einem axialen Bereich zwischen dem Schneidmesser und einer Wand eines Schneidkopfgehäuses erfolgen. Je nach konkreter Ausgestaltung des Messerkopfes und insbesondere axialer Positionierung der Lager, deren Spiel bzw. Luft ausgenutzt wird, kann die Überwachung auch an einer anderen axialen Position erfolgen, beispielsweise sogar innerhalb eines Schneidkopfgehäuses.

Gemäß einem weiteren Ausführungsbeispiel wird bei der Überwachung wenigstens ein Lagesensor, insbesondere ein Abstandssensor, verwendet. Mittels des Lagesensors kann bezüglich eines Festpunktes, insbesondere an einem Schneidkopfgehäuse, beispielsweise entweder ein radialer oder ein axialer Abstand zu einer Komponente oder Baueinheit des Messerkopfes gemessen werden, die sich relativ zu dem Festpunkt bewegt, wenn das Schneidmesser und die Schneidkante in Kontakt gelangen.

Bevorzugt wird mittels des Lagesensors der Abstand von einem Festpunkt insbesondere an einem Schneidkopfgehäuse zu einer im Aufschneidebetrieb rotierenden Komponente oder Baueinheit des Messerkopfes als Referenzfläche gemessen, insbesondere zu einem mittels eines Rotationsantriebs der Aufschneidevorrichtung in Rotation versetzbaren Rotor. Vorzugsweise wird hierzu die äußere Mantelfläche des Rotors als Referenzfläche verwendet.

Die Lösung der Aufgabe erfolgt außerdem durch ein Verfahren mit den Merkmalen des Anspruchs 8, bei dem zum Positionieren des Schneidmessers bezüglich einer Schneidkante zunächst durch das erfindungsgemäße Verfahren eine axiale Referenzstellung des Schneidmessers ermittelt wird, in der das Schneidmesser die Schneidkante berührt, und ausgehend von der Referenzstellung das Schneidmesser in eine von der Schneidkante beabstandete Arbeitsstellung und/oder die Schneidkante in eine von dem Schneidmesser beabstandete Arbeitsstellung bewegt wird.

In der Praxis verwendete Schneidmesser besitzen meist eine leicht teller- oder schüsselartige Form, so dass bei vergleichsweise hohen Drehzahlen, die insbesondere zwischen mehreren Hundert und einigen Tausend Umdrehungen pro Minute liegen, eine Aufweitung des Schneidmessers stattfindet, deren Ausmaß von der Drehzahl abhängig ist. Diese Aufweitung führt bei gleicher axialer Position des Messerkopfes drehzahlabhängig zu unterschiedlichen axialen Positionen der durch die Schneide des Schneidmessers definierten Messer- oder Schneidebene. Auch durch die Schneidkante selbst und/oder durch deren Montage an der Aufschneidevorrichtung kann über deren Breite eine Maßabweichung entstehen, die zur Folge hat, dass nicht genau vorhersehbar ist, wo genau - über die Breite der Schneidkante gesehen - es zur eigentlichen Berührung mit dem Schneidmesser kommt.

Dementsprechend wird bei einem bevorzugten Ausführungsbeispiel des erfindungsgemäßen Positionierungsverfahrens eine solche rotationsbedingte Aufweitung des Schneidmessers berücksichtigt, wenn das Schneidmesser bzw. die Schneidkante ausgehend von der zuvor bestimmten axialen Referenzstellung in die Arbeitsstellung bewegt wird. Auch eine schneidkantenbedingte Maßabweichung, wie vorstehend erläutert, kann bei einem möglichen Ausführungsbeispiel der Erfindung berücksichtigt werden.

Diese Berücksichtigung kann insbesondere unter Verwendung von maschinen- und/oder messerspezifischen Vorgabewerten erfolgen, die beispielsweise aus einem Speicher abgerufen oder eingestellt werden können.

Die Erfindung betrifft des Weiteren gemäß Anspruch 9 eine Vorrichtung zum Aufschneiden von Lebensmittelprodukten, insbesondere einen Hochleistungs-Slicer, mit einem sich im Aufschneidebetrieb rotierend und/oder umlaufend bewegenden Schneidmesser, mit einem Rotationsantrieb für das Schneidmesser, mit dem das Schneidmesser um eine zentrale Drehachse in Rotation versetzbar ist, mit einem Messerkopf, an welchem das Schneidmesser angebracht und mittels welchem das Schneidmesser bewegbar ist, mit einer Schneidkante, mit der das Schneidmesser im Aufschneidebetrieb zusammenwirkt, und mit einem Axialantrieb, mit dem das Schneidmesser und die Schneidkante in aixaler Richtung relativ zueinander verstellbar sind. Des Weiteren ist erfindungsgemäß eine Referenziervorrichtung vorgesehen, die zum Ermitteln einer axialen Referenzstellung des Schneidmessers, insbesondere zum Einstellen des Schneidspalts zwischen dem Schneidmesser und der Schneidkante, dazu ausgebildet ist, bei einer Axialfahrt, bei der das entweder nicht rotierende oder mit einer bestimmten Drehzahl rotierende Schneidmesser und die Schneidkante in axialer Richtung relativ zueinander verstellt werden, den Messerkopf zu überwachen und eine Änderung eines Zustands des Messerkopfes zu erkennen, die beim Berühren der Schneidkante durch das Schneidmesser ein vorgebbares Maß übersteigt.

Die Vorrichtung zeichnet sich dadurch aus, dass der Messerkopf wenigstens ein Lager für eine Rotation des Schneidmessers und/oder ein Axiallager für eine Axialbewegung des Schneidmessers umfasst, wobei die Referenziervorrichtung dazu ausgebildet ist, bei der Überwachung eine aufgrund der Lagerluft oder des Lagerspiels des Lagers mögliche Bewegung zu erkennen.

Vorzugsweise umfasst die Referenziervorrichtung wenigstens einen Lagesensor, der so angeordnet ist, dass der radiale Abstand von einem Festpunkt zu einer im Aufschneidebetrieb rotierenden Komponente oder Baueinheit des Messerkopfes als Referenzfläche gemessen wird, insbesondere der Abstand zu einem mittels eines Rotationsantriebs der Aufschneidevorrichtung in Rotation versetzbaren Rotor.

Die erfindungsgemäße Aufschneidevorrichtung ist derart ausgebildet, dass die hier beschriebenen erfindungsgemäßen Verfahren durchgeführt werden können.

Bevorzugt ist die Referenziervorrichtung dazu ausgebildet, bei der Überwachung eine Bewegung, insbesondere einen Versatz, eine Lageänderung, eine Auslenkung, eine Biegung und/oder eine Krümmung, zumindest eines Teils oder Bereiches des Messerkopfes zu erkennen.

Der Messerkopf kann ein Leerschnittmesserkopf sein, der bei rotierendem und/oder umlaufendem Schneidmesser eine Axialbewegung des Schneidmessers zur Durchführung von Leerschnitten ermöglicht.

Bevorzugt ist der Axialantrieb, mit dem das Schneidmesser und die Schneidkante zum Ermitteln der axialen Referenzstellung des Schneidmessers in axialer Richtung relativ zueinander verstellt werden, identisch mit dem Axialantrieb, der das Schneidmesser bzw. den Messerkopf zur Durchführung von Leerschnitten axial bewegt.

In einem weiteren Ausführungsbeispiel umfasst der Messerkopf einen Rotor, der an einem freien Ende das Schneidmesser trägt und mittels eines Rotationsantriebs der Aufschneidevorrichtung um die zentrale Drehachse in Rotation versetzbar ist, wobei die Referenziervorrichtung dazu ausgebildet ist, bei der Überwachung eine Bewegung des Rotors bezüglich eines Festpunktes insbesondere an einem Schneidkopfgehäuse zu erkennen.

In einem möglichen Ausführungsbeispiel ist der Rotor auf einem zentralen Nabenelement drehbar gelagert und relativ zu dem Nabenelement axial verstellbar. Vorzugsweise erstreckt sich zumindest ein Teil des Axialantriebs durch das Nabenelement hindurch bis zum das Schneidmesser tragenden freien Ende des Rotors.

Die Referenziervorrichtung umfasst wenigstens einen Lagesensor. Bei dem Lagesensor handelt es sich insbesondere um einen Abstandssensor.

Der Lagesensor ist vorzugsweise im Bereich des Schneidmessers angeordnet, insbesondere in einem axialen Bereich zwischen dem Schneidmesser und einer Wand eines Schneidkopfgehäuses. Je nach konkreter Ausgestaltung des Messerkopfes kann der Lagesensor auch innerhalb des Schneidkopfgehäuses angeordnet sein.

In einer weiteren Ausführungsform der Erfindung ist eine Auswerte- und Steuereinheit vorgesehen, die dazu ausgebildet ist, die ein vorgebbares Maß übersteigende Zustandsänderung des Messerkopfes als Erreichen der Referenzstellung zu werten und daraufhin die relative Axialfahrt von Schneidmesser und Schneidkante zu stoppen.

Die Auswerte- und Steuereinheit kann dazu ausgebildet sein, unter Verwendung der Referenzstellung das Schneidmesser und/oder die Schneidkante in eine voneinander beabstandete Arbeitsstellung zu bewegen.

Des Weiteren kann erfindungsgemäß die Auswerte- und Steuereinheit dazu ausgebildet sein, beim Bewegen in die Arbeitsstellung eine rotationsbedingte, drehzahlabhängige Aufweitung des Schneidmessers zu berücksichtigen.

Die Erfindung wird im Folgenden beispielhaft unter Bezugnahme auf die Zeichnung beschrieben. Es zeigen:
- Fig. 1: schematisch einen Teil einer erfindungsgemäßen Aufschneidevorrichtung gemäß einer Ausführungsform der Erfindung,
- Fig. 2: schematisch einen Teil einer erfindungsgemäße Aufschneidevorrichtung gemäß einer weiteren Ausführungsform der Erfindung, und
- Fig. 3: qualitativ das Ausgangssignal eines im Rahmen der Erfindung verwendeten Lagesensors.

Fig. 1 zeigt schematisch einen Messerkopf 13 eines erfindungsgemäßen Hochleistungs-Slicers zum Aufschneiden von Lebensmittelprodukten. Im Aufschneidebetrieb liegen die aufzuschneidenden Produkte auf einer Produktauflage 53 auf und werden durch eine nicht dargestellte Fördereinrichtung in Fig. 1 nach links in Richtung einer das vordere Ende der Produktauflage 53 definierenden Schneidkante 15 gefördert. Die auch als Gegenmesser bezeichnete Schneidkante 15 definiert eine Schneidkantenebene 16.

Während des Abtrennens von Produktscheiben wirkt mit der Schneidkante 15 ein Schneidmesser 11 zusammen, das hier ein sogenanntes Sichelmesser ist, welches um eine zentrale Drehachse 19 rotiert. Die Schneide des Schneidmessers 11 definiert eine Messerebene 12, die auch als Schneidebene bezeichnet wird.

Die Messerebene 12 und die Schneidkantenebene 16 (im Folgenden auch einfach das Schneidmesser 11 und die Schneidkante 15) sind hier in axialer Richtung um ein von Null verschiedenes Maß voneinander beabstandet, das als Schneidspalt 35 bezeichnet wird. In Abhängigkeit von der jeweiligen Anwendung, beispielsweise von der Beschaffenheit des jeweils aufzuschneidenden Produktes, muss ein bestimmter Schneidspalt 35 eingestellt werden, der ein für die jeweilige Anwendung optimales Zusammenwirken zwischen Schneidmesser 11 und Schneidkante 15 gewährleistet.

Diese Zusammenhänge sind dem Fachmann hinreichend bekannt und werden deshalb an dieser Stelle nicht näher erläutert.

Der Messerkopf 13 stellt im weitesten Sinne eine Halterung bzw. zentrale Lagerung für das Schneidmesser 11 dar. In dem hier dargestellten Ausführungsbeispiel, das lediglich eine Möglichkeit für einen Aufbau eines so genannten Leerschnittmesserkopfes für ein Sichelmesser zur Veranschaulichung der Erfindung zeigt, ist das Schneidmesser 11 an einem hohlzylindrischen Rotor 25 angebracht, an welchem eine zur Aufnahme des Messers 11 dienende Messeraufnahme 26 ausgebildet und der mittels eines Rotationsantriebs 27 in Rotation um die zentrale Drehachse 19 versetzbar ist. Der Rotationsantrieb 27 umfasst einen Antriebsmotor 57, eine Antriebswelle 43 sowie einen Antriebszahnriemen 45.

Gleichzeitig ist der Rotor 25 mittels eines Axialantriebs 17 parallel zur zentralen Drehachse 19 verschiebbar, um während des Normalbetriebs so genannte Leerschnitte durchzuführen und vor Beginn des Aufschneidebetriebs den jeweils gewünschten Schneidspalt 35 einzustellen. Die Durchführung von Leerschnitten ist dem mit dem Betrieb von Hochgeschwindigkeits-Slicern vertrauten Fachmann ebenfalls hinlänglich bekannt, so dass hierauf nicht näher eingegangen zu werden braucht.

Die axiale Verschiebbarkeit des das Messer 11 tragenden Rotors 25 wird in diesem Ausführungsbeispiel dadurch erreicht, dass der Rotor 25 axial verschiebbar auf einer ebenfalls hohlzylindrischen Rotorhülse 55 gelagert ist. Hierzu sind nicht näher dargestellte Gleitlager 23 als Axiallager vorgesehen. Die Lagerung des Rotors 25 auf der Rotorhülse 55 ist derart ausgestaltet, dass diese über den mittels des Zahnriemens 45 in Rotation versetzten Rotor 25 ebenfalls in Rotation versetzt wird. Die Rotorhülse 55 selbst ist über Wälzlager 21 an einem innenliegenden Nabenelement 39 gelagert, das an einer Wand 29 eines stationären Schneidkopfgehäuses 31 befestigt ist.

Die Drehlagerung des Rotors 25 erfolgt somit mittelbar über die am Nabenelement 39 drehgelagerte Rotorhülse 55, während die axiale Lagerung des Rotors 25 über die Axiallager 23 erfolgt, die zwischen dem Rotor 25 und der Rotorhülse 55 wirksam sind.

Die axiale Verstellung des Rotors 25 erfolgt mittels einer Spindel 49, die an ihrem einen Ende mit dem Rotor 25 zusammenwirkt, in Spindelmuttern 47 geführt ist und an ihrem anderen Ende mittels des Axialantriebs 17 in Rotation um ihre Längsachse versetzt werden kann. Durch das Zusammenwirken mit den Spindelmuttern 47 führt eine Drehung der Spindel 49 in Abhängigkeit von der Drehrichtung zu einer entsprechend gerichteten Axialbewegung der Spindel 49 und somit des Rotors 25 relativ zu dem stationären Nabenelement 39 und somit zum Schneidkopfgehäuse 31. Die Axialbewegung des Rotors 25 hat eine axiale Bewegung des vom Rotor 25 getragenen Schneidmessers 11 zur Folge.

Eine Auswerte- und Steuereinheit 37 des Slicers ist mit dem Rotationsantrieb 27, dem Axialantrieb 17 sowie einem Lagesensor 33 verbunden, auf den nachstehend näher eingegangen wird und bei dem es sich z.B. um einen Abstandssensor handeln kann.

Die Wälzlager 21 zur Drehlagerung des Rotors 25 weisen konstruktionsbedingt ein Lagerspiel auf, welches auch als Lagerluft bezeichnet wird. In dem hier beschriebenen Ausführungsbeispiel wird der radiale Anteil dieses Lagerspiels ausgenutzt, um diejenige axiale Stellung des Schneidmessers 11 zu detektieren, in welcher das Schneidmesser 11 die Schneidkante 15 berührt, d.h. in welcher die Messerebene 12 und die Schneidkantenebene 16 zusammenfallen, wenn das Schneidmesser 11 gegen die Schneidkante 15 gefahren wird.

Unter Verwendung dieser Referenzstellung kann dann in an sich bekannter und deshalb hier nicht näher beschriebener Weise der jeweils gewünschte Schneidspalt 35 eingestellt werden, indem ausgehend von dieser Referenzstellung das Schneidmesser 11 mittels des Axialantriebs 17 von der Schneidkante 15 weg in eine Arbeitsstellung bewegt wird, in welcher der dadurch entstandene Schneidspalt 35 die für die jeweilige Anwendung erforderliche Größe aufweist.

Erfindungsgemäß wird das radiale Spiel in den Wälzlagern 21 dadurch ausgenutzt, dass die radiale Komponente eines Versatzes bzw. einer Lageänderung des Rotors 25 detektiert wird, die sich ergibt, wenn am Ende einer Axialfahrt des Schneidmessers 11 in Richtung der Schneidkante 15 das Schneidmesser 11 gegen die Schneidkante 15 stößt. Das dabei entstehende Moment kann aufgrund des radialen Spiels in den Lagern 21 den Rotor 25 anheben. Diese Auslenkung des Rotors 25 in Fig. 1 nach oben kann mittels des bereits erwähnten Lagesensors 33 detektiert werden.

Das Erreichen der Referenzstellung des Schneidmessers 11, in welcher das Schneidmesser 11 die Schneidkante 15 berührt, kann folglich dadurch erkannt werden, dass während einer Axialfahrt des Schneidmessers 11 in Richtung der Schneidkante 15 das Ausgangssignal des Lagesensors 33 mittels der Auswerte- und Steuereinheit 37 überwacht wird und eine ein vorgebbares Maß übersteigende Änderung des Ausgangssignals als Erreichen der Referenzstellung gewertet wird.

Allgemein wird somit derjenige Einfluss erfasst, den die Berührung der Schneidkante 15 durch das Schneidmesser 11 auf die zentrale Lagerung des Schneidmessers 11 ausübt. Hierfür sind weder bauliche Veränderungen an der Schneidkante 15 noch aufwändige Messungen am Schneidspalt 35 selbst erforderlich.

Wie in Fig. 1 dargestellt, besteht eine bevorzugte Möglichkeit zur Anbringung des Lagesensors 33 darin, diesen an einem Halter 41 zu befestigen, der seinerseits am ortsfesten Schneidkopfgehäuse 31 angebracht ist.

Die Position des Lagesensors 33 wird unter anderem in Abhängigkeit von den baulichen Gegebenheiten gewählt. Bevorzugt wird der Lagesensor 33 so positioniert, dass die maximale Auslenkung des Rotors 25 ausgenutzt werden kann, so dass in der Praxis unter Berücksichtigung der baulichen Gegebenheiten vorzugsweise angestrebt wird, den Lagesensor 33 oberhalb des Rotors 25 und in axialer Richtung betrachtet möglichst nahe am Schneidmesser 11 zu positionieren.

Während Fig. 1 einen Leerschnittmesserkopf für ein lediglich um die zentrale Drehachse 19 rotierendes Sichelmesser 11 zeigt, ist in Fig. 2 ein mögliches Beispiel für einen Leerschnittmesserkopf dargestellt, mit dem ein Kreismesser 11 sowohl in Rotation um eine eigene Messerachse 20 als auch gleichzeitig in eine planetarische Umlaufbewegung um eine zentrale Drehachse 19 versetzt werden kann.

Der Aufbau eines solchen Kreismesserkopfes ist grundsätzlich bekannt und beispielsweise in WO 2008/034513 A1 beschrieben, worauf diesbezüglich ausdrücklich Bezug genommen wird.

Die Eigenrotation des Kreismessers 11 um die Messerachse 20 wird dadurch erzeugt, dass eine das Kreismesser 11 tragende Spindel 65 in Rotation um die Messerachse 20 versetzt wird, wenn ein Rotor 25, an welchem die Spindel 65 und somit das Kreismesser 11 exzentrisch bezüglich der zentralen Drehachse 19 angebracht ist, um die zentrale Drehachse 19 in Rotation versetzt wird, und zwar mittels eines nicht dargestellten Zahnriemens. Die Spindel 65 und somit das Kreismesser 11 führen dann eine planetarische Umlaufbewegung um die zentrale Drehachse 19 und gleichzeitig eine Eigenrotation um die Messerachse 20 aus.

Der Rotor 25 ist über Wälzlager 21 an einer zentralen Halterung 67 drehbar gelagert, die an einem Träger 14 für den Messerkopf 13 durch Schraubverbindungen 71 befestigt ist. Der Träger 14 wiederum ist mittels zweier in axialer Richtung voneinander beabstandeter Blechpakete 69 an einem ortsfesten Schneidkopfgehäuse 31 gelagert. Diese Blechpakete 69 ermöglichen eine Auslenkung des Trägers 14 und somit des gesamten Messerkopfes 13 in axialer Richtung zur Durchführung von Leerschnitten und zur Schneidspalteinstellung.

Die mittels Schraubverbindungen 73, 75 am Schneidkopfgehäuse 31 befestigten Blechpakete 69 sorgen für eine radiale Lagerung des Trägers 14 und somit des Messerkopfes 13 sowie für eine automatische Rückstellung nach erfolgter axialer Auslenkung des Trägers 14 und des Messerkopfes 13, worauf an dieser Stelle nicht näher eingegangen wird. Für die axiale Auslenkung sorgt ein Axialantrieb, der eine Verstelleinrichtung 83, eine Spindel 77 sowie eine Spindelmutter 78 umfasst.

Mittels der hierdurch insgesamt gebildeten Verstelleinheit 63 kann der auf der anderen Seite einer gedachten Trennebene 61 liegende Messerkopf 13 samt Rotor 25 und Kreismesser 11 axial verstellt werden, während gleichzeitig der das Kreismesser 11 tragende Rotor 25 des Messerkopfes 13 mittels des erwähnten Zahnriemens in Rotation versetzt wird.

Entsprechend dem vorstehend in Verbindung mit Fig. 1 beschriebenen Ausführungsbeispiel kann auch bei dem Kreismesserkopf 13 gemäß Fig. 2 das Lagerspiel bzw. die Lagerluft der den Rotor 25 drehlagernden Wälzlager 21 ausgenutzt werden, um einen Versatz bzw. eine Lageänderung - allgemein also eine durch das Lagerspiel bzw. die Lagerluft ermöglichte Bewegung - des Rotors 25 zu detektieren, wenn das Schneidmesser 11 während einer Axialfahrt gegen die hier nicht dargestellte Schneidkante stößt.

Die Dreiecke in Fig. 2 veranschaulichen beispielhaft mögliche Positionen A, B und C für einen Lagesensor 33, mit dem entsprechend dem Ausführungsbeispiel gemäß Fig. 1 die Bewegung des Rotors 25 relativ zu einem Festpunkt, insbesondere relativ zu dem Schneidkopfgehäuse 31, gemessen werden kann.

Wenn der Lagesensor 33 an der Position A oder an der Position B angeordnet und entsprechend orientiert ist, kann eine das radiale Lagerspiel der Wälzlager 21 ausnutzende radiale Lageänderung des Rotors 25 detektiert werden. Die Positionen A und B sind dann besonders bevorzugt, wenn der Rotor 25 für den erwähnten Antriebszahnriemen an diesen Stellen mit so genannten Bordscheiben versehen ist. Der Umfangsbereich des Rotors 25 kann als Referenzfläche für die Abstandsmessung in geeigneter Weise ausgestaltet werden. Alternativ kann die Referenzfläche für die Abstandsmessung an den erwähnten Bordscheiben ausgebildet sein. Hierzu kann beispielsweise eine der Bordscheiben mit einem nach außen abgewinkelten Endbereich versehen sein.

Wenn der Lagesensor 33 an der Position C angeordnet und entsprechend orientiert ist, kann eine das axiale Lagerspiel der Wälzlager 21 ausnutzende axiale Lageänderung des Rotors 25 detektiert werden. Wie vorstehend bereits erwähnt, kann bei einer derartigen Axialmessung durch die hier nicht dargestellte Auswerte- und Steuereinheit die mittels der Verstelleinheit 63 bewirkte Axialbewegung des gesamten Messerkopfes 13 und somit des Rotors 25 z.B. dadurch berücksichtigt werden, dass ein entsprechender Korrekturwert eingerechnet wird.

Fig. 3 zeigt den qualitativen Verlauf des Ausgangssignals eines Lagesensors, wie es in Versuchen gemessen wurde. Dargestellt ist der zeitliche Verlauf des beispielsweise in mA gemessenen Sensorsignals, das ein Maß für den radialen Abstand d zwischen dem Lagesensor 33 und der Mantelfläche des Rotors 25 in einem Aufbau entsprechend Fig. 1 darstellt.

Bei dem Versuch wurde in einer statischen Messung, d.h. bei nicht rotierendem Schneidmesser, eine Axialfahrt des Rotors 25 mit konstanter Geschwindigkeit in Richtung der Schneidkante 15 durchgeführt. In Fig. 3 zeigt die Zeitachse diejenigen Zeitpunkte bzw. Verfahrwegspunkte während des kontinuierlichen Verfahrens des Rotors 25 in axialer Richtung.

Das Ausgangssignal des Lagesensors 33 zeigt zwei charakteristische Zeitpunkte t1 und t2, zwischen denen eine Änderung des Abstands zwischen dem Lagesensor 33 und dem Rotor 25 von einem höheren Ausgangswert d2 auf einen niedrigeren Endwert d1 stattfindet. Dieser Signalverlauf spiegelt somit in charakteristischer Weise das Anheben des Rotors 25 durch das auf das Schneidmesser 11 beim Berühren der Schneidkante 15 ausgeübte Moment wider. Zum Zeitpunkt t1 kommt es zur Berührung der Schneidkante 15 durch das Schneidmesser 11 und einem anschließenden weiteren Anheben des Rotors 25. Ausgehend von der konstanten Verfahrgeschwindigkeit des Rotors 25 kann aus dem Zeitpunkt t2, ab dem sich das Ausgangssignal des Lagesensors 33 nicht mehr ändert, auf die Position der Schneidkante 15 geschlossen werden. Beispielsweise entspricht der Zeitpunkt t2 einer Axialposition als Berührpunkt bzw. Nullposition bei einer Drehzahl des Schneidmessers von 600 Umdrehungen pro Minute.

Durch Erkennen eines solchen charakteristischen Signalverlaufs kann folglich eindeutig und zuverlässig auf das Erreichen der Referenzstellung des Schneidmessers 11 geschlossen werden, in der die Messerebene 12 und die Schneidkantenebene 16 (vgl. Fig. 1) zusammenfallen.

Die Erfindung stellt somit eine einfache, zuverlässige und kostengünstige Möglichkeit bereit, sowohl bei einem Messerkopf für ein Sichelmesser als auch bei einem Messerkopf für ein Kreismesser die Berührung der Schneidkante 15 durch das Messer 11 und somit eine insbesondere für eine Schneidspalteinstellung verwendbare axiale Referenzstellung des Messers 11 zu erkennen, und zwar alleine durch Ausnutzung des Einflusses der Berührung der Schneidkante 15 durch das Messer 11 auf den das Messer 11 tragenden Messerkopf 13 und insbesondere des Einflusses auf die zentrale Lagerung des Messers 11, indem insbesondere das radiale oder axiale Lagerspiel des Messerkopfes 13 ausgenutzt wird, um eine Lageänderung des das Messer 11 tragenden Rotors 25 z.B. durch eine einfache Weg- bzw. Abstandsmessung zu detektieren.

### Bezugszeichenliste

- 11: Schneidmesser
- 12: Messerebene
- 13: Messerkopf
- 14: Messerkopfträger
- 15: Schneidkante
- 16: Schneidkantenebene
- 17: Axialantrieb
- 19: Drehachse
- 20: Messerachse
- 21: Drehlager, Wälzlager
- 23: Axiallager, Gleitlager
- 25: Rotor
- 26: Messeraufnahme
- 27: Rotationsantrieb
- 29: Wand
- 31: Schneidkopfgehäuse
- 33: Lagesensor
- 35: Schneidspalt
- 37: Auswerte- und Steuereinheit
- 39: Nabenelement
- 41: Halter
- 43: Antriebswelle
- 45: Antriebszahnriemen
- 47: Spindelmutter
- 49: Spindel
- 51: Abstand
- 53: Produktauflage
- 55: Rotorhülse
- 57: Antriebsmotor
- 61: Trennebene
- 63: Verstelleinheit
- 65: Spindel
- 67: Halterung
- 69: Blechpaket
- 71: Schraubverbindung
- 73: Schraubverbindung
- 75: Schraubverbindung
- 77: Spindel
- 78: Spindelmutter
- 83: Verstelleinrichtung

- A, B, C: Positionen für Lagesensor

## Patentansprüche

1. Verfahren zum Ermitteln einer axialen Referenzstellung eines sich im Aufschneidebetrieb rotierend und/oder planetarisch umlaufend bewegenden Schneidmessers (11) an einer Vorrichtung zum Aufschneiden von Lebensmittelprodukten, insbesondere an einem Hochleistungs-Slicer,
wobei das Schneidmesser (11) an einem Messerkopf (13) angebracht ist, mittels welchem das Schneidmesser (11) bewegbar ist, und
wobei das Verfahren die Schritte umfasst, dass
- das entweder nicht rotierende oder mit einer bestimmten Drehzahl rotierende Schneidmesser (11) und eine Schneidkante (15) mittels eines Axialantriebs (17) zumindest im Wesentlichen axial relativ zueinander aufeinander zu gefahren werden,
- während der Axialfahrt der Messerkopf (13) überwacht wird, und
- eine ein vorgebbares Maß übersteigende Änderung eines Zustands des Messerkopfes (13) als eine Berührung der Schneidkante (15) durch das Schneidmesser (11) und als Erreichen der Referenzstellung gewertet wird;
**dadurch gekennzeichnet, dass**
der Messerkopf (13) wenigstens ein Lager (21, 23) für das Schneidmesser (11) umfasst, insbesondere ein Drehlager (21) für eine Rotation des Schneidmessers (11) und/oder ein Axiallager (23) für eine Axialbewegung des Schneidmessers (11), wobei bei der Überwachung eine aufgrund der Lagerluft oder des Lagerspiels des Lagers (21, 23) mögliche Bewegung erkannt wird.

2. Verfahren nach Anspruch 1,
**dadurch gekennzeichnet, dass**
bei der Überwachung des Messerkopfes (13) während der Axialfahrt eine aufgrund der Lagerluft oder des Lagerspiels zumindest eines Wälzlagers als Drehlager (21) und/oder zumindest eines Gleitlagers als Axiallager (23) des Messerkopfes (13) mögliche Bewegung erkannt wird.

3. Verfahren nach Anspruch 1 oder 2,
**dadurch gekennzeichnet,**
**dass** bei der Überwachung eine Bewegung, insbesondere ein Versatz, eine Lageänderung, eine Auslenkung, eine Biegung, eine Verformung und/oder eine Krümmung, zumindest eines Teils oder Bereiches des Messerkopfes (13) und/oder des Schneidmessers (11) erkannt und hinsichtlich einer Abweichung von einer Ausgangsstellung ausgewertet wird.

4. Verfahren nach einem der vorhergehenden Ansprüche,
**dadurch gekennzeichnet,**
**dass** bei der Überwachung, bezogen auf eine zentrale Drehachse (19) des Schneidmessers (11), eine radiale Bewegung und/oder eine axiale Bewegung des Messerkopfes (13) und/oder des Schneidmessers (11) erkannt wird, und/oder
**dass** bei der Überwachung eine Bewegung bezüglich eines Festpunktes insbesondere an einem Schneidkopfgehäuse (31) erkannt wird.

5. Verfahren nach einem der vorhergehenden Ansprüche,
**dadurch gekennzeichnet,**
**dass** der Messerkopf (13) ein Leerschnittmesserkopf ist, der bei rotierendem und/oder umlaufendem Schneidmesser (11) eine Axialbewegung des Schneidmessers (11) zur Durchführung von Leerschnitten ermöglicht, und/oder
**dass** der Messerkopf (13) einen Rotor (25) umfasst, der an einem freien Ende das Schneidmesser (11) trägt und mittels eines Rotationsantriebs (27) der Aufschneidevorrichtung um eine zentrale Drehachse (19) in Rotation versetzbar ist, wobei bei der Überwachung eine Bewegung des Rotors (25) bezüglich eines Festpunktes insbesondere an einem Schneidkopfgehäuse (31) erkannt wird, wobei insbesondere der Rotor (25) zur Durchführung von Leerschnitten parallel zur Drehachse (19) verstellt wird, insbesondere mittels des Axialantriebs (17).

6. Verfahren nach einem der vorhergehenden Ansprüche,
**dadurch gekennzeichnet,**
**dass** die Überwachung im Bereich des Schneidmessers (11) erfolgt, insbesondere in einem axialen Bereich zwischen dem Schneidmesser (11) und einer Wand (29) eines Schneidkopfgehäuses (31) oder innerhalb eines Schneidkopfgehäuses (31), und/oder
**dass** bei der Überwachung wenigstens ein Lagesensor (33), insbesondere ein Abstandssensor, verwendet wird, wobei insbesondere mittels des Lagesensors (33) ein bezüglich eines Festpunktes insbesondere an einem Schneidkopfgehäuse (31) radialer oder axialer Abstand (51) und/oder der Abstand (51) von einem Festpunkt insbesondere an einem Schneidkopfgehäuse (31) zu einer im Aufschneidebetrieb rotierenden Komponente oder Baueinheit des Messerkopfes (13) als Referenzfläche gemessen wird, insbesondere zu einem mittels eines Rotationsantriebs (27) der Aufschneidevorrichtung in Rotation versetzbaren Rotor (25).

7. Verfahren nach einem der vorhergehenden Ansprüche,
**dadurch gekennzeichnet,**
**dass** die Schritte mehrmals für unterschiedliche Winkelstellungen des Schneidmessers (11) und/oder für unterschiedliche Bezugspositionen des Schneidmessers (11) zur Schneidekante (15) durchgeführt werden.

8. Verfahren zum Positionieren eines sich im Aufschneidebetrieb rotierend und/oder planetarisch umlaufend bewegenden Schneidmessers (11) bezüglich einer Schneidkante (15) an einer Vorrichtung zum Aufschneiden von Lebensmittelprodukten, insbesondere an einem Hochleistungs-Slicer, insbesondere zum Einstellen des Schneidspalts (35) zwischen dem Schneidmesser (11) und der Schneidkante (15),
bei dem
- durch ein Verfahren nach einem der vorhergehenden Ansprüche eine axiale Referenzstellung des Schneidmessers (11) ermittelt wird, in der das Schneidmesser (11) die Schneidkante (15) berührt, und
- ausgehend von der Referenzstellung das Schneidmesser (11) in eine von der Schneidkante (15) beabstandete Arbeitsstellung und/oder die Schneidkante (15) in eine von dem Schneidmesser (11) beabstandete Arbeitsstellung bewegt wird, wobei insbesondere beim Bewegen in die Arbeitsstellung eine rotationsbedingte, drehzahlabhängige Aufweitung des Schneidmessers (11) berücksichtigt wird.

9. Vorrichtung zum Aufschneiden von Lebensmittelprodukten, insbesondere Hochleistungs-Slicer, zur Durchführung eines Verfahrens nach einem der vorhergehenden Ansprüche, mit
- einem sich im Aufschneidebetrieb rotierend und/oder umlaufend bewegenden Schneidmesser (11),
- einem Rotationsantrieb (27) für das Schneidmesser (11), mit dem das Schneidmesser (11) um eine zentrale Drehachse (19) in Rotation versetzbar ist,
- einem Messerkopf (13), an welchem das Schneidmesser (11) angebracht und mittels welchem das Schneidmesser (11) bewegbar ist,
- einer Schneidkante (15), mit der das Schneidmesser (11) im Aufschneidebetrieb zusammenwirkt, und
- einem Axialantrieb (17), mit dem das Schneidmesser (11) und die Schneidkante (15) in axialer Richtung relativ zueinander verstellbar sind,
wobei eine Referenziervorrichtung (33, 37) vorgesehen ist, die zum Ermitteln einer axialen Referenzstellung des Schneidmessers (11), insbesondere zum Einstellen des Schneidspalts (35) zwischen dem Schneidmesser (11) und der Schneidkante (15), dazu ausgebildet ist, bei einer Axialfahrt, bei der das entweder nicht rotierende oder mit einer bestimmten Drehzahl rotierende Schneidmesser (11) und die Schneidkante (15) zumindest im Wesentlichen in axialer Richtung relativ zueinander verstellt werden, den Messerkopf (13) zu überwachen und eine Änderung eines Zustands des Messerkopfes (13) zu erkennen, die beim Berühren der Schneidkante (15) durch das Schneidmesser (11) ein vorgebbares Maß übersteigt;
**dadurch gekennzeichnet,**
**dass** der Messerkopf (13) wenigstens ein Lager (21, 23) für das Schneidmesser (11) umfasst, insbesondere ein Drehlager (21), bevorzugt ein Wälzlager, für eine Rotation des Schneidmessers (11) und/oder ein Axiallager (23), bevorzugt ein Gleitlager, für eine Axialbewegung des Schneidmessers (11), wobei die Referenziervorrichtung (33, 37) dazu ausgebildet ist, bei der Überwachung eine aufgrund der Lagerluft oder des Lagerspiels des Lagers (21, 23) mögliche Bewegung zu erkennen.

10. Vorrichtung nach Anspruch 9,
**dadurch gekennzeichnet,**
**dass** die Referenziervorrichtung (33, 37) wenigstens einen Lagesensor (33), insbesondere einen Abstandssensor, umfasst, wobei der Lagesensor (33) derart angeordnet ist, dass der radiale Abstand (51) von einem Festpunkt insbesondere an einem Schneidkopfgehäuse (31) zu einer im Aufschneidebetrieb rotierenden Komponente oder Baueinheit des Messerkopfes (13) als Referenzfläche gemessen wird, insbesondere der Abstand (51) zu einem mittels eines Rotationsantriebs (27) der Aufschneidevorrichtung in Rotation versetzbaren Rotor (25).

11. Vorrichtung nach Anspruch 9 oder 10,
**dadurch gekennzeichnet,**
**dass** die Referenziervorrichtung (33, 37) dazu ausgebildet ist, bei der Überwachung eine Bewegung, insbesondere einen Versatz, eine Lageänderung, eine Auslenkung, eine Biegung, eine Verformung und/oder eine Krümmung, zumindest eines Teils oder Bereiches des Messerkopfes (13) und/oder des Schneidmessers (11) zu erkennen.

12. Vorrichtung nach einem der Ansprüche 9 bis 11,
**dadurch gekennzeichnet,**
**dass** der Messerkopf (13) ein Leerschnittmesserkopf ist, der bei rotierendem und/oder umlaufendem Schneidmesser (11) eine Axialbewegung des Schneidmessers (11) zur Durchführung von Leerschnitten ermöglicht, vorzugsweise mittels des Axialantriebs (17), und/oder dass der Messerkopf (13) einen Rotor (25) umfasst, der an einem freien Ende das Schneidmesser (11) trägt und mittels eines Rotationsantriebs (27) der Aufschneidevorrichtung um die zentrale Drehachse (19) in Rotation versetzbar ist, wobei die Referenziervorrichtung (33, 37) dazu ausgebildet ist, bei der Überwachung eine Bewegung des Rotors (25) bezüglich eines Festpunktes insbesondere an einem Schneidkopfgehäuse (31) zu erkennen, wobei insbesondere der Rotor (25), insbesondere zur Durchführung von Leerschnitten, parallel zur Drehachse (19) verstellbar ist, vorzugsweise mittels des Axialantriebs (17).

13. Vorrichtung nach Anspruch 12,
**dadurch gekennzeichnet,**
**dass** der Rotor (25) auf einem zentralen Nabenelement (39) drehbar gelagert und relativ zu dem Nabenelement (39) axial verstellbar ist, wobei vorzugsweise zumindest ein Teil des Axialantriebs (17) sich durch das Nabenelement (39) hindurch bis zum das Schneidmesser (11) tragenden freien Ende des Rotors (25) erstreckt.

14. Vorrichtung nach Anspruch 13,
**dadurch gekennzeichnet,**
**dass** der Lagesensor (33) im Bereich des Schneidmessers (11) angeordnet ist, insbesondere in einem axialen Bereich zwischen dem Schneidmesser (11) und einer Wand (29) eines Schneidkopfgehäuses (31) oder innerhalb eines Schneidkopfgehäuses (31).

15. Vorrichtung nach einem der Ansprüche 9 bis 14,
**dadurch gekennzeichnet,**
**dass** eine Auswerte- und Steuereinheit (37) vorgesehen ist, die dazu ausgebildet ist, die ein vorgebbares Maß übersteigende Zustandsänderung des Messerkopfes (13) als Erreichen der Referenzstellung zu werten und daraufhin die relative Axialfahrt von Schneidmesser (11) und Schneidkante (15) zu stoppen, wobei insbesondere die Auswerte- und Steuereinheit (37) dazu ausgebildet ist, unter Verwendung der Referenzstellung das Schneidmesser (11) und/oder die Schneidkante (15) in eine voneinander beabstandete Arbeitsstellung zu bewegen, wobei insbesondere die Auswerte- und Steuereinheit (37) dazu ausgebildet ist, beim Bewegen in die Arbeitsstellung eine rotationsbedingte, drehzahlabhängige Aufweitung des Schneidmessers (11) zu berücksichtigen.

## Claims

1. A method of determining an axial reference position of a cutting blade (11) which moves in a rotating manner and/or in a revolving planetary motion in slicing operation at an apparatus for slicing food products, in particular at a high-performance slicer,
wherein the cutting blade (11) is attached to a blade head (13) by means of which the cutting blade (11) can be moved; and
wherein the method comprises the steps that
- the cutting blade (11) which either does not rotate or which rotates at a specific rotational speed and a cutting edge (15) are traveled toward one another at least substantially axially relative to one another by means of an axial drive (17);
- the blade head (13) is monitored during the axial travel; and
- a change in a state of the blade head (13) exceeding a predefinable degree is assessed as a contact of the cutting edge (15) by the cutting blade (11) and as a reaching of the reference position,
**characterized in that**
the blade head (13) comprises at least one bearing (21, 23) for the cutting blade (11), in particular a rotary bearing (21) for a rotation of the cutting blade (11) and/or an axial bearing (23) for an axial movement of the cutting blade (11), with a movement which is possible due to a bearing clearance or a bearing play of the bearing (21, 23) being recognized in the monitoring.

2. A method in accordance with claim 1,
**characterized in that**
a movement which is possible due to the bearing clearance or the bearing play of at least one rolling element bearing as the rotary bearing (21) and/or of at least one plain bearing as the axial bearing (23) of the blade head (13) is recognized in the monitoring of the blade head (13) during the axial travel.

3. A method in accordance with claim 1 or claim 2,
**characterized in that**
a movement, in particular a displacement, a positional change, a deflection, a bending, a deformation and/or a curvature, of at least one part or region of the blade head (13) and/or of the cutting blade (11) is recognized in the monitoring and is evaluated with respect to a deviation from a starting position.

4. A method in accordance with any one of the preceding claims,
**characterized in that**
a radial movement and/or an axial movement of the blade head (13) and/or of the cutting blade (11) is/are recognized with respect to a central axis of rotation (19) of the cutting blade (11) in the monitoring; and/or
**in that** a movement with respect to a fixed point, in particular at a cutting head housing (31), is recognized in the monitoring.

5. A method in accordance with any one of the preceding claims,
**characterized in that**
the blade head (13) is a blank cut blade head which enables an axial movement of the cutting blade (11) in order to carry out blank cuts when the cutting blade (11) rotates and/or revolves; and/or
**in that** the blade head (13) comprises a rotor (25) which supports the cutting blade (11) at a free end and which can be set into rotation about a central axis of rotation (19) by means of a rotary drive (27) of the slicing apparatus, with a movement of the rotor (25) with respect to a fixed point, in particular at a cutting head housing (31), being recognized in the monitoring, and with the rotor (25) in particular being adjusted in parallel with the axis of rotation (19), in particular by means of the axial drive (17), in order to carry out blank cuts.

6. A method in accordance with any one of the preceding claims,
**characterized in that**
the monitoring takes place in a region of the cutting blade (11), in particular in an axial region between the cutting blade (11) and a wall (29) of a cutting head housing (31) or within a cutting head housing (31); and/or
**in that** at least one position sensor (33), in particular a distance sensor, is used in the monitoring, with a distance (51) which is radial or axial with respect to a fixed point, in particular at a cutting head housing (31), in particular being measured by means of the position sensor (33) and/or the distance (51) from a fixed point, in particular at a cutting head housing (31), to a component or to an assembly of the blade head (13) rotating in slicing operation being measured as a reference surface, in particular to a rotor (25) which can be set into rotation by means of a rotary drive (27) of the slicing apparatus.

7. A method in accordance with any one of the preceding claims,
**characterized in that**
the steps are carried out a multiple of times for different angular positions of the cutting blade (11) and/or for different reference positions of the cutting blade (11) with respect to the cutting edge (15).

8. A method of positioning a cutting blade (11) which moves in a rotating manner and/or in a revolving planetary motion in slicing operation with respect to a cutting edge (15) at an apparatus for slicing food products, in particular at a high-performance slicer, in particular to set a cutting gap (35) between the cutting blade (11) and the cutting edge (15),
in which
- an axial reference position of the cutting blade (11) in which the cutting blade (11) contacts the cutting edge (15) is determined by a method in accordance with any one of the preceding claims and,
- starting from the reference position, the cutting blade (11) is moved into a working position spaced apart from the cutting edge (15) and/or the cutting edge (15) is moved into a working position spaced apart from the cutting blade (11), with a widening of the cutting blade (11), which is caused by rotation and dependent on the rotational speed, in particular being taken into account during the movement into the working position.

9. An apparatus for slicing food products, in particular a high-performance slicer, for carrying out a method in accordance with any one of the preceding claims, comprising
- a cutting blade (11) moving in a rotating and/or revolving manner in slicing operation;
- a rotary drive (27) for the cutting blade (11) by which the cutting blade (11) can be set into rotation about a central axis of rotation (19);
- a blade head (13) to which the cutting blade (11) is attached and by means of which the cutting blade (11) can be moved;
- a cutting edge (15) with which the cutting blade (11) cooperates in slicing operation; and
- an axial drive (17) by which the cutting blade (11) and the cutting edge (15) can be adjusted relative to one another in the axial direction,
wherein a referencing apparatus (33, 37) is provided which, in order to determine an axial reference position of the cutting blade (11), in particular to set the cutting gap (35) between the cutting blade (11) and the cutting edge (15), is configured to monitor the blade head (13) on an axial travel in which the cutting blade (11) which either does not rotate or which rotates at a specific rotational speed and the cutting edge (15) are adjusted relative one another at least substantially in the axial direction and to recognize a change in a state of the blade head (13) which exceeds a predefinable degree on a contact of the cutting edge (15) by the cutting blade (11),
**characterized in that**
the blade head (13) comprises at least one bearing (21, 23) for the cutting blade (11), in particular a rotary bearing (21), preferably a rolling element bearing, for a rotation of the cutting blade (11) and/or an axial bearing (23), preferably a plain bearing, for an axial movement of the cutting blade (11), with the referencing apparatus (33, 37) being configured to recognize a movement which is possible due to the bearing clearance or the bearing play of the bearing (21, 23) in the monitoring.

10. An apparatus in accordance with claim 9,
**characterized in that**
the referencing apparatus (33, 37) comprises at least one position sensor (33), in particular a distance sensor, with
the position sensor (33) being arranged such that the radial distance (51) from a fixed point, in particular at a cutting head housing (31), to a component or to an assembly of the blade head (13) rotating in slicing operation is measured as the reference surface, in particular the distance (51) to a rotor (25) which can be set into rotation by means of a rotary drive (27) of the slicing apparatus.

11. An apparatus in accordance with claim 9 or claim 10,
**characterized in that**
the referencing apparatus (33, 37) is configured to recognize a movement in the monitoring, in particular a displacement, a positional change, a deflection, a bending, a deformation and/or a curvature, of at least one part or region of the blade head (13) and/or of the cutting blade (11).

12. An apparatus in accordance with any one of the claims 9 to 11,
**characterized in that**
the blade head (13) is a blank cut blade head which enables an axial movement of the cutting blade (11) in order to carry out blank cuts, preferably by means of the axial drive (17), when the cutting blade (11) rotates and/or revolves; and/or
**in that** the blade head (13) comprises a rotor (25) which supports the cutting blade (11) at a free end and which can be set into rotation about the central axis of rotation (19) by means of a rotary drive (27) of the slicing apparatus, with the referencing apparatus (33, 37) being configured to recognize a movement of the rotor (25) with respect to a fixed point, in particular at a cutting head housing (31), in the monitoring, and with the rotor (25) in particular being adjustable in parallel with the axis of rotation (19), preferably by means of the axial drive (17), in particular in order to carry out blank cuts.

13. An apparatus in accordance with claim 12,
**characterized in that**
the rotor (25) is rotatably supported at a central hub element (39) and is axially adjustable relative to the hub element (39), with at least one part of the axial drive (17) preferably extending through the hub element (39) up to the free end of the rotor (25) supporting the cutting blade (11).

14. An apparatus in accordance with claim 13,
**characterized in that**
the position sensor (33) is arranged in a region of the cutting blade (11), in particular in an axial region between the cutting blade (11) and a wall (29) of a cutting head housing (31) or within a cutting head housing (31).

15. An apparatus in accordance with any one of the claims 9 to 14,
**characterized in that**
an evaluation and control unit (37) is provided which is configured to assess the state change of the blade head (13) exceeding a predefinable degree as the reaching of the reference position and thereupon to stop the relative axial travel of the cutting blade (11) and of the cutting edge (15), with the evaluation and control unit (37) in particular being configured to move the cutting blade (11) and/or the cutting edge (15) into a working position spaced apart from one another by using the reference position, and with the evaluation and control unit (37) in particular being configured to take into account a widening of the cutting blade (11), which is caused by rotation and dependent on the rotational speed, during the movement into the working position.

## Revendications

1. Procédé de détermination d'une position de référence axiale d'un couteau de coupe (11) qui, pendant l'opération de coupe, se déplace en rotation et/ou en révolution planétaire sur un dispositif de coupe de produits alimentaires, en particulier sur une trancheuse à haute performance,
dans lequel
le couteau de coupe (11) est monté sur une tête de couteau (13) au moyen de laquelle le couteau de coupe (11) est mobile, et
le procédé comprend les étapes consistant à :
- déplacer le couteau de coupe (11), qui ne tourne pas ou bien qui tourne à une vitesse de rotation définie, et une arête de coupe (15) l'un par rapport à l'autre au moins sensiblement axialement l'un vers l'autre au moyen d'un entraînement axial (17),
- surveiller la tête de couteau (13) pendant le déplacement axial, et
- considérer un changement d'état de la tête de couteau (13), qui dépasse une valeur prédéfinie, comme une venue en contact de l'arête de coupe (15) avec le couteau de coupe (11) et comme une arrivée dans la position de référence ;
**caractérisé en ce que**
la tête de couteau (13) comprend au moins un palier (21, 23) pour le couteau de coupe (11), en particulier un palier rotatif (21) pour une rotation du couteau de coupe (11), et/ou un palier axial (23) pour un mouvement axial du couteau de coupe (11), et lors de la surveillance un mouvement possible est détecté, qui est causé par le jeu interne ou par le jeu du palier (21, 23).

2. Procédé selon la revendication 1,
**caractérisé en ce que**
lors de la surveillance de la tête de couteau (13) pendant le déplacement axial, un mouvement possible est détecté, qui est causé par le jeu interne ou par le jeu d'au moins un palier à roulement à titre de palier rotatif (21) et/ou d'au moins un palier lisse à titre de palier axial (23) de la tête de couteau (13).

3. Procédé selon la revendication 1 ou 2,
**caractérisé en ce que**
lors de la surveillance, un mouvement est détecté, en particulier un décalage, un changement de position, une déviation, une flexion, une déformation et/ou une courbure, d'une partie ou d'une zone au moins de la tête de couteau (13) et/ou du couteau de coupe (11), et ledit mouvement est évalué vis-à-vis d'un écart par rapport à une position de départ.

4. Procédé selon l'une des revendications précédentes,
**caractérisé en ce que**
lors de la surveillance, un mouvement radial et/ou un mouvement axial de la tête de couteau (13) et/ou du couteau de coupe (11) par rapport à un axe de rotation central (19) du couteau de coupe (11) est détecté, et/ou lors de la surveillance, un mouvement par rapport à un point fixe en particulier sur un boîtier de tête de coupe (31) est détecté.

5. Procédé selon l'une des revendications précédentes,
**caractérisé en ce que**
la tête de couteau (13) est une tête de couteau de coupe à vide qui, lorsque le couteau de coupe (11) et en rotation et/ou en révolution, permet un mouvement axial du couteau de coupe (11) pour effectuer des coupes à vide, et/ou
la tête de couteau (13) comprend un rotor (25) qui porte le couteau de coupe (11) à une extrémité libre et qui est susceptible d'être mis en rotation autour d'un axe de rotation central (19) au moyen d'un entraînement en rotation (27) du dispositif de coupe, et lors de la surveillance un mouvement du rotor (25) par rapport à un point fixe en particulier sur un boîtier de tête de coupe (31) est détecté, et en particulier le rotor (25) est déplacé parallèlement à l'axe de rotation (19) en particulier au moyen de l'entraînement axial (17), pour effectuer des coupes à vide.

6. Procédé selon l'une des revendications précédentes,
**caractérisé en ce que**
la surveillance s'effectue au niveau du couteau de coupe (11), en particulier dans une zone axiale entre le couteau de coupe (11) et une paroi (29) d'un boîtier de tête de coupe (31) ou à l'intérieur d'un boîtier de tête de coupe (31), et/ou
lors de la surveillance, au moins un capteur de position (33), en particulier un capteur de distance est utilisé, et
en particulier, au moyen du capteur de position (33), une distance radiale ou axiale (51) par rapport à un point fixe en particulier sur un boîtier de tête de coupe (31) et/ou la distance (51) d'un point fixe en particulier sur un boîtier de tête de coupe (31) par rapport à un composant ou à une unité structurelle de la tête de couteau (13), qui tourne pendant l'opération de coupe, est mesurée à titre de surface de référence tournant pendant l'opération de coupe, en particulier par rapport à un rotor (25) susceptible d'être mis en rotation au moyen d'un entraînement en rotation (27) du dispositif de coupe.

7. Procédé selon l'une des revendications précédentes,
**caractérisé en ce que**
les étapes sont exécutées plusieurs fois pour différentes positions angulaires du couteau de coupe (11) et/ou pour différentes position de référence du couteau de coupe (11) par rapport à l'arête de coupe (15).

8. Procédé de positionnement d'un couteau de coupe (11) qui, pendant l'opération de coupe, se déplace en rotation et/ou en révolution planétaire par rapport à une arête de coupe (15) sur un dispositif de coupe de produits alimentaires, en particulier sur une trancheuse à haute performance, en particulier pour régler l'intervalle de coupe (35) entre le couteau de coupe (11) et l'arête de coupe (15),
dans lequel
- par un procédé selon l'une des revendications précédentes, une position de référence axiale du couteau de coupe (11) est déterminée, dans laquelle le couteau de coupe (11) vient toucher l'arête de coupe (15), et
- à partir de la position de référence, le couteau de coupe (11) est déplacé jusque dans une position de travail espacée de l'arête de coupe (15) et/ou l'arête de coupe (15) est déplacée jusque dans une position de travail espacée du couteau de coupe (11), et en particulier lors du mouvement jusque dans la position de travail, un élargissement du couteau de coupe (11) dû à la rotation et dépendant de la vitesse de rotation est pris en compte.

9. Dispositif de coupe de produits alimentaires, en particulier trancheuse à haute performance, pour mettre en oeuvre un procédé selon l'une des revendications précédentes, comportant
- un couteau de coupe (11) qui se déplace en rotation et/ou en révolution pendant l'opération de coupe,
- un entraînement en rotation (27) pour le couteau de coupe (11), permettant de mettre en rotation le couteau de coupe (11) autour d'un axe de rotation central (19),
- une tête de couteau (13) sur laquelle est monté le couteau de coupe (11) et qui permet de déplacer le couteau de coupe (11),
- une arête de coupe (15) avec laquelle coopère le couteau de coupe (11) pendant l'opération de coupe, et
- un entraînement axial (17) permettant de déplacer le couteau de coupe (11) et l'arête de coupe (15) en direction axiale l'un par rapport à l'autre, dans lequel
il est prévu un dispositif de référencement (33, 37) qui est réalisé pour déterminer une position de référence axiale du couteau de coupe (11), en particulier pour régler un intervalle de coupe (35) entre le couteau de coupe (11) et l'arête de coupe (15), et qui est réalisé pour surveiller la tête de couteau (13) lors d'un déplacement axial pendant lequel le couteau de coupe (11), qui ne tourne pas ou bien qui tourne à une vitesse de rotation définie, et l'arête de coupe (15) sont déplacés l'un par rapport à l'autre au moins sensiblement en direction axiale, et pour détecter un changement d'un état de la tête de couteau (13) qui dépasse une valeur prédéfinie lors de la venue en contact de l'arête de coupe (15) avec le couteau de coupe (11) ;
**caractérisé en ce que**
la tête de coupe (13) comprend au moins un palier (21, 23) pour le couteau de coupe (11), en particulier un palier rotatif (21), de préférence un palier à roulement, pour une rotation du couteau de coupe (11), et/ou un palier axial (23), de préférence un palier lisse, pour un mouvement axial du couteau de coupe (11), et
le dispositif de référencement (33, 37) est réalisé pour détecter un mouvement possible, causé par le jeu interne ou par le jeu du palier (21, 23), lors de la surveillance.

10. Dispositif selon la revendication 9,
**caractérisé en ce que**
le dispositif de référencement (33, 37) comprend au moins un capteur de position (33), en particulier un capteur de distance, et
le capteur de position (33) est agencé de telle sorte que la distance radiale (51) d'un point fixe en particulier sur un boîtier de tête de coupe (31) par rapport à un composant ou à une unité structurelle de la tête de couteau (13) qui tourne pendant l'opération de coupe est mesurée à titre de surface de référence, en particulier la distance (51) par rapport à un rotor (25) susceptible d'être mis en rotation au moyen d'un entraînement en rotation (27) du dispositif de coupe.

11. Procédé selon la revendication 9 ou 10,
**caractérisé en ce que**
le dispositif de référencement (33, 37) est réalisé pour détecter, lors de la surveillance, un mouvement, en particulier un décalage, un changement de position, une déviation, une flexion, une déformation et/ou une courbure, d'une partie ou d'une zone au moins de la tête de couteau (13) et/ou du couteau de coupe (11).

12. Procédé selon l'une des revendications 9 à 11,
**caractérisé en ce que**
la tête de couteau (13) est une tête de couteau de coupe à vide qui, lorsque le couteau de coupe (11) est en rotation et/ou en révolution, permet un mouvement axial du couteau de coupe (11) pour effectuer des coupes à vide, de préférence au moyen de l'entraînement axial (17), et/ou la tête de couteau (13) comprend un rotor (25) qui porte le couteau de coupe (11) à une extrémité libre et qui est susceptible d'être mis en rotation autour de l'axe de rotation central (19) au moyen d'un entraînement en rotation (27) du dispositif de coupe, et
le dispositif de repérage (33, 37) est réalisé pour détecter, lors de la surveillance, un mouvement du rotor (25) par rapport à un point fixe en particulier sur un boîtier de tête de coupe (31), et en particulier le rotor (25) est déplaçable parallèlement à l'axe de rotation (19) en particulier pour effectuer des coupes à vide, de préférence au moyen de l'entraînement axial (17).

13. Procédé selon la revendication 12,
**caractérisé en ce que**
le rotor (25) est monté mobile en rotation sur un élément formant moyeu central (39) et est déplaçable axialement par rapport à l'élément formant moyeu (39), et
de préférence une partie au moins de l'entraînement axial (17) s'étend à travers l'élément formant moyeu (38) jusqu'à une extrémité libre du rotor (25) portant le couteau de coupe (11).

14. Procédé selon la revendication 13,
**caractérisé en ce que**
le capteur de position (33) est agencé au niveau du couteau de coupe (11), en particulier dans une zone axiale entre le couteau de coupe (11) et une paroi (29) d'un boîtier de tête de coupe (31) ou à l'intérieur d'un boîtier de tête de coupe (31).

15. Procédé selon l'une des revendications 9 à 14,
**caractérisé en ce que**
il est prévu une unité d'évaluation et de commande (37) qui est réalisée pour considérer un changement d'état de la tête de couteau (13), dépassant une valeur prédéfinie, comme une arrivée dans la position de référence, et pour interrompre alors le déplacement axial relatif du couteau de coupe (11) et de l'arête de coupe (15), et
l'unité d'évaluation et de commande (37) est en particulier réalisée pour déplacer le couteau de coupe (11) et/ou l'arête de coupe (15) jusque dans une position de travail mutuellement espacée, en utilisant la position de référence, et
l'unité d'évaluation et de commande (37) est en particulier réalisée pour prendre en compte, lors du mouvement jusque dans la position de travail, un élargissement du couteau de coupe (11) dû à la rotation et dépendant de la vitesse de rotation.
